# EUROPÄISCHE PATENTSCHRIFT

(11) **EP 4 446 553 B1**
(45) Veröffentlichungstag und Bekanntmachung des Hinweises auf die Patenterteilung: **15.04.2026**
(21) Anmeldenummer: 24155245.4
(22) Anmeldetag: 01.02.2024
(51) Int. Cl.: E06B 3/263, E06B 3/48, E06B 3/92, E06B 3/58

(54) **MEHRFLÜGELIGE TÜR EINER FALTSCHIEBETÜR**
MULTI-LEAF DOOR OF A FOLDING SLIDING DOOR
PORTE À PLUSIEURS BATTANTS POUR PORTE PLIANTE COULISSANTE

(30) Priorität: 13.04.2023 DE 202023101846 U
(43) Veröffentlichungstag der Anmeldung: 16.10.2024
(73) Patentinhaber: SCHÜCO International KG, 33609 Bielefeld (DE)
(72) Erfinder: FINKE, Monika, 32120 Hiddenhausen (DE); SALZER, Wadim, 33729 Bielefeld (DE); WARWEG, Dennis, 32791 Lage (DE); FAULHABER, Bernhard, 33758 Schloss Holte-Stukenbrock (DE); DÜCK, Vanessa, 32832 Augustdorf (DE)
(74) Vertreter: Kleine, Hubertus

(56) Entgegenhaltungen:
- EP-A1- 0 277 531
- EP-A1- 3 339 541
- EP-A2- 1 365 097
- EP-A2- 2 116 685
- EP-B1- 3 034 733
- DE-A1- 102010 012 159
- DE-A1- 102019 124 264

## Beschreibung

Die Erfindung betrifft eine mehrflügelige Tür einer Faltschiebetür, nach dem Oberbegriff des Anspruchs 1.

Derartige Türen weisen mindestens zwei benachbarte Flügel auf, die zum Öffnen oder Schließen relativ zueinander verschiebbar sind, wobei ein Flügel einen Stand- und der andere Flügel einen Gangflügel bildet, mit einem über Handgriffe zu betätigenden Schloss, das in Schließstellung mit einer Schließzunge in eine Schließöffnung im Stulpbereich des gegenüberliegenden Verbundprofils eingreift.

Zur Ausbildung eines Falzes im Bereich der beiden benachbarten Verbundprofile, werden bislang Profile an die das jeweilige Verbundprofile bildenden Kammerprofile angeschraubt, was jedoch mit einem erheblichen Fertigungs- und Montageaufwand verbunden ist.

Überdies führen die in diesem Bereich bauartbedingt vorhandenen Fugen zu einer verminderten Dichtigkeit, was ebenso zu beklagen ist, wie eine in gestalterischer Hinsicht vielfach als störend empfundene Optik.

Der vorgenannte erhebliche Fertigungs- und Montageaufwand um bei einer mehrflügeligen Tür nach dem Stand der Technik den Falzbereich herzustellen, ergibt sich vor allem aus der Vielzahl der dazu notwendigen Bauteile, wobei die Komplettierung der Verbundprofile bedarfsweise erfolgt und zwar derart, dass die einzelnen Bauteile, die zu einem Verbundprofil zusammengefügt werden, nicht vorab komplettiert werden können. Dies betrifft insbesondere Bearbeitungen, wie auf Länge sägen, Klinkungen am Profilende, Einbringen von Frästaschen und Bohrungen für Beschläge oder dergleichen.

Eine gattungsgemäße mehrflügelige Tür ist in der EP 1 365 097 A2 offenbart.

Die sich ergebenden hohen Fertigungs- und Montagekosten stehen den steten Forderungen nach einer Kostenminimierung diametral entgegen.

Der Erfindung liegt daher die Aufgabe zugrunde, eine mehrflügelige Tür einer Faltschiebetür der gattungsgemäßen Art so weiterzuentwickeln, dass ihre Fertigung und Montage vereinfacht und kostengünstiger ist.

Diese Aufgabe wird durch eine mehrflügelige Tür mit den Merkmalen des Anspruchs 1 gelöst.

Durch diese konstruktive Ausbildung werden gegenüber dem Stand der Technik eine ganze Reihe von Vorteilen erreicht. Hierzu zählt zunächst einmal die Verringerung von Einzelteilen, um den Falzbereich herstellen zu können, wobei insbesondere die identische Ausbildung der Verschlussprofile, mit denen jedes Verbundprofil auf den einander zugewandten Seiten der zu öffnenden bzw. schließenden Flügel verschlossen sind.

Jedes dieser Verbundprofile besteht aus zwei sich gegenüberliegenden Kammerprofilen, vorzugsweise aus Leichtmetall, insbesondere aus Aluminium, die abständig zueinander angeordnet sind und die durch Abstandsstege miteinander verbunden sind.

Diese Abstandsstege sind ebenso aus formstabilem Kunststoff wie das Verschlussprofil, an dem außenseitig eine Abdeckleiste gehalten ist.

Das jeweilige Verschlussprofil, das insbesondere im Stulpbereich des Verbundprofiles angeordnet ist, ist nach einem weiteren Gedanken der Erfindung mit den Kammerprofilen form- und/oder reibschlüssig, insbesondere durch Verrasten, verbunden. Zusätzlich kann das Verschlussprofil mit einem zugewandten Abstandssteg gleichfalls durch Verrasten verbunden sein, wodurch sich eine sehr stabile Verbindung ergibt.

Zur Ausbildung eines Falzbereichs zwischen den benachbarten Verbundprofilen sind deren jeweilige Kammerprofile, in Schieberichtung der Flügel gesehen, in ihrem Querschnittsabmaß unterschiedlich, so dass sich ein Überstand des einen Kammerprofils zum anderen ergibt und zwar auf der dem anderen Flügel bzw. Verbundprofil zugewandten Seite.

Bevorzugt sind die Verbundprofile im Querschnitt identisch, was gleichfalls zu einer Kostensenkung beiträgt.

Die erfindungsgemäße Ausbildung jedes Verbundprofils führt zu einer deutlich verbesserten Wärmedämmung sowie einer erhöhten Dichtigkeit, insbesondere gegen Schlagregen sowie gegen Luftdurchlässigkeit.

Da, im Gegensatz zum Stand der Technik, keine zusätzlichen Profile angeschraubt werden müssen, werden Stoßstellen mit Fugen reduziert, wodurch sich eine verbesserte, den Betrachtern ansprechendere Optik ergibt.

In dem durch die Erfindung kompakteren Verbundprofil können erforderliche Funktionselemente positioniert werden, als da sind Aufnahmenuten für Dichtungen, Führungen für Treibriegel, Aufnahmen für eine Mehrfachverriegelung oder ähnliches.

Die einfachere Fertigung und Montage der neuen mehrflügeligen Tür ergibt sich auch daraus, dass ein Vorbohren oder Schrauben nicht mehr erforderlich ist, wobei das komplettierte Verbundprofil in einem Arbeitsgang auf einem Bearbeitungszentrum bearbeitet werden kann, d.h., auf Länge sägen, Klinkungen am Profilende anbringen, Frästaschen und Bohrungen für Beschläge oder dergleichen vorsehen. Dies führt ebenfalls zu einer deutlichen Kostenminimierung.

Weitere vorteilhafte Ausbildungen der Erfindung sind in den Unteransprüchen gekennzeichnet.

Ein Ausführungsbeispiel der Erfindung wird nachfolgend anhand der beigefügten Zeichnungen beschrieben.

Es zeigen:
- Figur 1: zwei Verbundprofile gemäß der Erfindung als Einzelheit in einem Querschnitt
- Figur 2: einen Querschnitt durch einen Schlossbereich zweier geschlossener Flügel
- Figur 3: einen Abschnitt eines Flügelrahmens in einer Explosionsdarstellung
- Figur 4a) - 4d): unterschiedliche Faltschiebetüren in einer schematischen Draufsicht.

In der Figur 1 sind zwei ein Rahmenteil bildende Verbundprofile 1 dargestellt, die Bestandteil einer mehrflügeligen Tür einer Faltschiebetür sind, wobei die Flügel zu öffnen und zu schließen sind, d.h., die beiden dargestellten Verbundprofile 1 sind relativ zueinander verschiebbar.

Jedes Verbundprofil 1 besteht aus einem ersten Kammerprofil 2 und einem dazu abständig angeordneten zweiten Kammerprofil 3, die durch Abstandsstege 4 miteinander verbunden sind, wobei die Kammerprofile 2, 3 aus einem Leichtmetall und die Abstandsstege 4 aus einem formstabilen Kunststoff bestehen.

Gemäß der Erfindung sind die sich gegenüberliegenden Verbundprofile 1 auf ihren einander zugewandten Seiten zumindest bereichsweise durch im Querschnitt identische Verschlussprofile 5 verschlossen, die bevorzugt ebenfalls aus Kunststoff bestehen und die sowohl mit den Kammerprofilen 2, 3 wie auch mit dem zugewandten Abstandssteg 4 form- und/oder reibschlüssig verbunden sind, vorzugsweise durch Verrasten.

Hierzu weist das jeweilige Verschlussprofil 5 sowohl Zungen 6 auf, die in entsprechende geformte Aufnahmen der Kammerprofile 2, 3 eingesetzt sind, wie auch Klammern 7, die einen Fortsatz des benachbarten Abstandssteges 4 übergreifen.

Durch eine entsprechende Konfiguration der Kammerprofile 2, 3 und des Verschlussprofils 5 ist eine Aufnahmenut 8 geschaffen, in der Türdichtungen 9 (Figur 2) gehalten sind.

Der dem Verschlussprofil 5 zugewandte Abstandssteg 4 begrenzt ebenso wie das Verschlussprofil 5 einen Raum 17 zur Unterbringung von Beschlagteilen, beispielsweise eines Treibriegels 12, wie er in der Figur 2 erkennbar ist, und/oder eines Riegelfallenschlosses.

Diese Abbildung zeigt die Anordnung der Verbundprofile 1 nach der Figur 1 in geschlossener Stellung der Flügel mit in einen Gangflügel eingebautem Kastenschloss, dessen Schließzunge 14 in ein Schließblech des benachbarten Standflügels ragt, wobei das Kastenschloss über einen Griff 11 betätigbar ist..

Auf den den Verschlussprofilen 5 abgewandten Seiten der Verbundprofile 1 ist jeweils eine Glasscheibe 13 gehalten, wobei die in der Zeichenebene untere Seite der Verbundprofile 1 eine Raumseite bildet, wenn die Tür montiert ist.

Weiter ist zu erkennen, dass die Verschlussprofile 5 auf ihren einander zugewandten Seiten jeweils mit einer Abdeckleiste 10 überdeckt sind, die mit dem Verschlussprofil 5 verbunden ist, beispielsweise ebenfalls durch Verrasten.

In den Figuren 1 und 2 ist weiter zu erkennen, dass jedes erste Kammerprofil 2 in Verschieberichtung des jeweiligen Flügels gesehen kürzer ist als das gegenüberliegende zweite Kammerprofil 3, so dass sich in Richtung des anderen Verbundprofils 1 ein Überstand ergibt, wodurch ein Falz gebildet wird.

Die Verschlussprofile 5 sind im Querschnitt identisch ausgebildet, ebenso wie die Verbundprofile 1, von denen eines im Querschnitt um eine gedachte horizontale und vertikale Achse gegenüber dem anderen Verbundprofil 1 gespiegelt ist.

In der Figur 3 ist ein Abschnitt eines Standflügels abgebildet, mit sichtbarem zweitem Kammerprofil 3 und eingesetzten Verschlussprofilen 5 sowie in Explosionsabbildung Abdeckleisten 10. Eine Arretierlösung des Standflügels erfolgt mittels eines Handgriffs 16. Ein Stulp 15 mit einer Aufnahmekammer für die Schließzunge 14 ist zwischen zwei Verschlussprofilen 5 angeordnet, ebenso wie weitere ober- und unterhalb dazu vorgesehene Schließmittel für eine Mehrfachverriegelung.

In der Figur 4 sind mit einer unterschiedlichen Anzahl von Flügeln versehene Faltschiebetüren schematisch abgebildet, jeweils mit einem Gangflügel an den ein Griff 11 angeschlossen ist. Dabei ist in der Figur 4a) eine Ausführungsvariante mit insgesamt sechs Flügeln gezeigt, deren Gang- und der diesem zugeordnete Standflügel mittig positioniert sind, während in der Figur 4b) vier Flügel vorgesehen sind mit Gang- und Standflügel rechtsseitig.

Die Figur 4c) zeigt eine Ausführung mit insgesamt acht Flügeln, von denen von einer Seite her gesehen der dritte als Stand- und der vierte als Gangflügel ausgebildet sind, während die Figur 4d) eine spiegelbildliche Anordnung wiedergibt.

### Bezugszeichenliste

- 1: Verbundprofil
- 2: Kammerprofil
- 3: Kammerprofil
- 4: Abstandsstege
- 5: Verschlussprofil
- 6: Zunge
- 7: Klammer
- 8: Aufnahmenut
- 9: Türdichtung
- 10: Abdeckleiste
- 11: Griff
- 12: Treibriegel
- 13: Glasscheibe
- 14: Schließzunge
- 15: Stulp
- 16: Handgriff
- 17: Raum

## Patentansprüche

1. Mehrflügelige Tür einer Faltschiebetür, bei der jeder Flügel einen Rahmen aufweist, der aus Verbundprofilen (1) besteht, mit jeweils einem ersten Kammerprofil (2) und abständig dazu einem zweiten Kammerprofil (3), die durch Abstandsstege (4) miteinander verbunden sind, wobei die mehrflügelige Tür die folgenden Merkmale aufweist:
- die sich gegenüberliegenden Verbundprofile (1) zweier, zum Öffnen und Schließen relativ zueinander verschiebbarer Flügel sind auf ihren einander zugewandten Seiten zumindest bereichsweise durch im Querschnitt identische Verschlussprofile (5) verschlossen,
- die Kammerprofile (2, 3) jedes dieser sich gegenüberliegenden Verbundprofile (1) sind, in Schieberichtung des jeweiligen Flügels gesehen, in ihrem Querschnittsabmaß unterschiedlich, unter Ausbildung eines einen Falz bildenden Überstands auf der dem jeweils anderen Verbundprofil (1) zugewandten Seite,
**gekennzeichnet durch** das folgende Merkmal:
- das Verschlussprofil (5) jedes Verbundprofils (1) ist mit dem ersten und dem zweiten Kammerprofil (2,3) verbunden.

2. Mehrflügelige Tür nach Anspruch 1, **dadurch gekennzeichnet, dass** das eine der sich gegenüberliegenden Verbundprofile (1) im Querschnitt um eine gedachte horizontale und vertikale Achse gegenüber dem anderen Verbundprofil (1) gespiegelt ist.

3. Mehrflügelige Tür nach Anspruch 1 oder 2, **dadurch gekennzeichnet, dass** die Verbundprofile (1) im Querschnitt identisch sind.

4. Mehrflügelige Tür nach einem der vorhergehenden Ansprüche, **dadurch gekennzeichnet, dass** das Verschlussprofil (5) des einen Verbundprofils (1) auf seiner dem gegenüberliegenden Verschlussprofil (5) zugewandten Seite durch eine Abdeckleiste (10) überdeckt ist.

5. Mehrflügelige Tür nach einem der vorhergehenden Ansprüche, **dadurch gekennzeichnet, dass** das Verschlussprofil (5) mit dem zugewandten Abstandssteg (4) und/oder den Kammerprofilen (2, 3) form- und/oder reibschlüssig verbunden ist.

6. Mehrflügelige Tür nach einem der vorhergehenden Ansprüche, **dadurch gekennzeichnet, dass** der dem Verschlussprofil (5) zugewandte Abstandssteg (4) und das Verschlussprofil (5) miteinander korrespondierende Rastmittel aufweist.

7. Mehrflügelige Tür nach einem der vorhergehenden Ansprüche, **dadurch gekennzeichnet, dass** das Verschlussprofil (5) Zungen (6) aufweist, die in Nuten der Kammerprofile (2, 3) eingreifen.

8. Mehrflügelige Tür nach einem der vorhergehenden Ansprüche, **dadurch gekennzeichnet, dass** das Verschlussprofil (5) und der diesem zugewandte Abstandssteg (4) einen Raum (17) begrenzen.

9. Mehrflügelige Tür nach einem der vorhergehenden Ansprüche, **dadurch gekennzeichnet, dass** das Verschlussprofil (5) aus einem formstabilen Kunststoff besteht.

10. Mehrflügelige Tür nach Anspruch 8, **dadurch Ein gekennzeichnet, dass** im Raum (17) ein Treibriegel (12) und/oder ein Riegelstangenfallenschloss positioniert sind.

11. Mehrflügelige Tür nach einem der vorhergehenden Ansprüche, **dadurch gekennzeichnet, dass** in einer durch eines der Kammerprofile (2, 3) und das Verschlussprofil (5) gebildeten Aufnahmenut (8) eine Türdichtung (9) angeordnet ist.

## Claims

1. Multi-leaf door of a folding sliding door, in which each leaf has a frame consisting of composite profiles (1), each having a first chamber profile (2) and, spaced apart from it, a second chamber profile (3), which are connected to each other by spacer webs (4), wherein the multi-leaf door has the following features:
- the opposing composite profiles (1) of two leaves that can be moved relative to each other for opening and closing are closed on their facing sides, at least in some areas, by closure profiles (5) that are identical in cross-section,
- the chamber profiles (2, 3) of each of these opposing composite profiles (1) have different cross-sectional dimensions when viewed in the sliding direction of the respective leaf, forming a projecting length leading to a rebate on the side facing the other composite profile (1),
**characterized by** the following feature:
- the closure profile (5) of each composite profile (1) is connected to the first and second chamber profiles (2, 3).

2. Multi-leaf door according to claim 1, **characterized in that** the one of the opposing composite profiles (1) is mirrored in cross-section about an imaginary horizontal and vertical axis relative to the other composite profile (1).

3. Multi-leaf door according to claim 1 or 2, **characterized in that** the composite profiles (1) are identical in cross-section.

4. Multi-leaf door according to one of the preceding claims, **characterized in that** the closure profile (5) of the one composite profile (1) is covered on its side facing the opposite closure profile (5) by a cover strip (10).

5. Multi-leaf door according to one of the preceding claims, **characterized in that** the closure profile (5) is connected to the facing spacer web (4) and/or the chamber profiles (2, 3) by form-fit and/or friction-fit.

6. Multi-leaf door according to one of the preceding claims, **characterized in that** the spacer web (4) facing the closure profile (5) and the closure profile (5) have corresponding latching means.

7. Multi-leaf door according to one of the preceding claims, **characterized in that** the closure profile (5) has tongues (6) that engage in grooves in the chamber profiles (2, 3).

8. Multi-leaf door according to one of the preceding claims, **characterized in that** the closure profile (5) and the spacer web (4) facing it delimit a space (17).

9. Multi-leaf door according to one of the preceding claims, **characterized in that** the closure profile (5) is made of a dimensionally stable plastic.

10. Multi-leaf door according to claim 8, **characterized in that** a drive bolt (12) and/or a bolt bar latch lock are positioned in the space (17).

11. Multi-leaf door according to one of the preceding claims, **characterized in that** a door seal (9) is arranged in a receiving groove (8) formed by one of the chamber profiles (2, 3) and the closure profile (5).

## Revendications

1. Porte à plusieurs vantaux pour porte pliante coulissante, dans laquelle chaque vantail comporte un châssis formé de profilés composites (1) ayant chacun un premier profilé compartimenté (2) et, à distance de celui-ci, un deuxième profilé compartimenté (3), qui sont reliés l'un à l'autre par des ailes d'espacement (4), laquelle porte à plusieurs vantaux présente les caractéristiques suivantes :
- les profilés composites (1) qui se font face de deux vantaux pouvant coulisser l'un par rapport à l'autre pour l'ouverture et la fermeture sont au moins en partie fermés sur leurs côtés tournées l'un vers l'autre par des profilés de fermeture (5) de section identique ;
- les profilés compartimentés (2, 3) de chacun de ces profilés composites (1) qui se font face ont, vus dans le sens de translation de chaque vantail, une dimension en section différente, formant un dépassement qui forme une feuillure sur le côté tourné vers l'autre profilé composite (1) correspondant ;
**caractérisée en ce que** :
- le profilé de fermeture (5) de chaque profilé composite (1) est relié au premier profilé compartimenté et au deuxième (2, 3).

2. Porte à plusieurs vantaux selon la revendication 1, **caractérisée en ce que** l'un des profilés composites (1) qui se font face est symétrique en miroir en coupe transversale, autour d'un axe horizontal et vertical imaginaire, de l'autre profilé composite (1).

3. Porte à plusieurs vantaux selon la revendication 1 ou 2, **caractérisée en ce que** les profilés composites (1) sont identiques en coupe transversale.

4. Porte à plusieurs vantaux selon l'une des revendications précédentes,
**caractérisée en ce que** le profilé de fermeture (5) d'un profilé composite (1) est couvert par un bandeau de couverture (10) sur son côté tourné vers le profilé de fermeture (5) qui lui fait face.

5. Porte à plusieurs vantaux selon l'une des revendications précédentes,
**caractérisée en ce que** le profilé de fermeture (5) est assemblé par engagement positif et/ou par friction avec l'aile d'espacement (4) tournée vers lui et/ou les profilés compartimentés (2, 3).

6. Porte à plusieurs vantaux selon l'une des revendications précédentes,
**caractérisée en ce que** l'aile d'espacement (4) tournée vers le profilé de fermeture (5) et le profilé de fermeture (5) comportent des moyens d'enclenchement qui se correspondent.

7. Porte à plusieurs vantaux selon l'une des revendications précédentes,
**caractérisée en ce que**
le profilé de fermeture (5) comporte des languettes (6) qui se mettent en prise dans des rainures des profilés compartimentés (2, 3).

8. Porte à plusieurs vantaux selon l'une des revendications précédentes,
**caractérisée en ce que** le profilé de fermeture (5) et l'aile d'espacement (4) tournée vers celui-ci délimitent un espace (17).

9. Porte à plusieurs vantaux selon l'une des revendications précédentes,
**caractérisée en ce que** le profilé de fermeture (5) se compose d'une matière plastique rigide.

10. Porte à plusieurs vantaux selon la revendication 8, **caractérisée en ce qu'**une crémone (12) et/ou une serrure d'espagnolette à pêne demi-tour sont positionnées dans l'espace (17).

11. Porte à plusieurs vantaux selon l'une des revendications précédentes,
**caractérisée en ce qu'**un joint de porte (9) est disposé dans une rainure de logement (8) formée par l'un des profilés compartimentés (2, 3) et le profilé de fermeture (5).
